# DEMANDE DE BREVET EUROPEEN

(11) **EP 1 685 769 A1**
(43) Date de publication de la demande: **02.08.2006**
(21) Numéro de dépôt: 05447007.5
(22) Date de dépôt: 26.01.2005
(51) Int. Cl.: A41F 5/00

(54) **Ceinture de hanche**

(71) Demandeur: Machtelinckx, Johnny, 9620 Zottegem (BE)
(72) Inventeur: La désignation de l'inventeur n'a pas encore été déposée

(57) **Abrégé**

La ceinture d'hanche est développé en dialogue avec plusieurs amateurs sportifs qui ont écris leurs demandes et besoins.

Le résultat était la ceinture d'hanche, bien tenu compte d'avoir toujours une veste et un pantalon imperméable.

Pour cette raison les 2 parties étaient piquées pour 1/3 du contour et le restant de 2/3 est inventé avec un système des fermetures éclairs pour former une unité.

Complètement fabriqué en tissu imperméable nous avons atteins ce qui n'est pas à trouver sur le marché : une salopette imperméable et pratique, à porter à des manières différentes. (à voir la description)

En bref, quelque chose d'important pour chacun qui fait des activités dehors !

## Description

La ceinture d'hanche existe en 2 parties de tissu identiques, ou les bous sont obliques en dessous. Ceci est spécialement fait pour le confort des hanches et les mouvements libres des jambes.

Ces 2 parties sont piquées ensembles avec des fermetures éclair qui s'ouvrent complètement. Après cet ouverture nous avons de nouveau 2 pièces différentes.

Les fermetures éclair sont piquées ensembles avec les côtés longues l'un à l'autre. Cette opération doit être recommencé avec les côtés courts l'un à l'autre.

Après cela 4 fermetures éclair courtes seront fixées aux côtés obliques et piqués pour la moitié à la ceinture et la moitié au pantalon ainsi qu'à la veste. Comma ça se forme une ensemble compact.

Ces fermetures éclair doivent coïncider avec 8 à 9 cm les fermetures éclair qui sont piquées avant. Celui-ci pour ranger facilement les vêtements. (à voir le dessin I et II)

Après la fabrication de la veste et le pantalon, les 2 pièces sont adaptées à la ceinture, bien tenu compte que la veste ainsi que le pantalon sont piquées solidement pour 1/3 du contour à la ceinture. Celui-ci pour éviter qu'ils arrachent dans un état tendu.

C'est aussi l'intention d'obtenir une surface droit à partir du cou jusque les pieds pour stimuler l'évacuation de l'eau. Il faut aussi tenir compte du fait que la ceinture est +/- 10cm plus court que la contour de la taille. La veste et le pantalon doivent donc être prévus avec une dizaine cm de tissu avec élasticité.

Quand on porte la veste, il est aussi prévu avec une partie de tissu qui coïncide les fermetures éclair de la ceinture pour éviter l'eau de couler entre la veste et la ceinture. (à voir dessin III). Quand les 2 parties sont piquées ensembles, seulement les côtés sont encore séparés et il faut tenir compte que les fermetures éclair visibles ne sont pas cousu trop proche à la ceinture. Ceci pour éviter le mal fonctionnement. Ne pas oublier non plus la fermeture rapide.

La ceinture est très pratique pour toutes les activités dehors parce qu'on est sûr d'avoir une veste et un pantalon imperméable chez soi. En plus c'est très facile pour utiliser et en plus vous pouvez en deux temps, trois mouvements transformer la ceinture à une salopette fermée. Un autre avantage c'est qu'on sait porter la veste ou le pantalon séparées ensemble avec la ceinture qui est piquée de l'un à l'autre.

La ceinture d'hanche est à la mode, pratique et vite emmenée, pour toutes les saisons.

## Revendications

1. La ceinture d'hanche est très confortable à porter, ceci par les côtés obliques au dessus des cuisses avec une fermeture rapide.
Elle est très pratique parce qu'à l'extérieur on a prévu 2 poches pour mettre votre GSM etc. Aussi la veste est prévue avec une poche intérieure avec fermeture éclair pour mettre par exemple votre carte d'identité, carte de banque ou de l'argent en toute sécurité.
La ceinture d'hanche est très effectif pour toutes les activités dehors, en temps de pluie et de vent, parce que il y a la veste et le pantalon en même temps qui est facilement à transformer en un ensemble avec la ceinture pour laquelle le brevet et en demande.
Les 2 parties sont attachées à la ceinture pour 1/3 du contour. Les autre 2/3 forment un ensemble à la ceinture par un système des fermetures éclairs.
La veste est prévue avec une capuche. Complètement habiller cela résulte à une salopette imperméable.
La veste ainsi que le pantalon peuvent être portées et prises séparément à partir de la ceinture.
Il y a donc plusieurs possibilités à porter :
● Seulement la ceinture (la veste et le pantalon sont cachés)
● La ceinture + la veste (le pantalon est caché)
● La ceinture + le pantalon (la veste est cachée)
● La ceinture + la veste + le pantalon (une unité = une salopette)
La ceinture d'hanche est donc à conseiller pour tout le monde (toutes les âges et tailles) et pour chaque activité à l'extérieur (se promener, faire du jogging, faire de la bicyclette, pêcher, excursions, etc...).
Demande de protection pour la ceinture entière. C'est-à-dire le système des fermetures et la manière de ranger la veste et le pantalon.
La modèle de la ceinture est à voir aux dessins I et II.
